# EUROPÄISCHE PATENTSCHRIFT

(11) **EP 1 448 324 B1**
(45) Veröffentlichungstag und Bekanntmachung des Hinweises auf die Patenterteilung: **27.07.2005**
(21) Anmeldenummer: 02785379.5
(22) Anmeldetag: 09.11.2002
(51) Int. Cl.: B21C 47/24

(54) **GREIFER FÜR RESTBUNDE, DIE AM WALZENDE AUS BANDANLAGEN LAUFENDEM RESTBAND WICKELBAR SIND**
GRIPPER FOR RESIDUAL WINDINGS WHICH MAY BE WOUND FROM RESIDUAL STRIP RUNNING FROM STRIP PLANTS AT THE ROLL END
PRENEUR DESTINE A DES RESTES D'ENROULEMENTS POUVANT ETRE ENROULES A PARTIR DE RESTES DE BANDES SORTANT DE DISPOSITIFS A BANDES SUR L'EXTREMITE DU CYLINDRE

(30) Priorität: 29.11.2001 DE 10158591
(43) Veröffentlichungstag der Anmeldung: 25.08.2004
(73) Patentinhaber: SMS Demag Aktiengesellschaft, 40237 Düsseldorf (DE)
(72) Erfinder: DENKER, Wolfgang, 57258 Freudenberg (DE); SCHÄFER, Michael, 57076 Siegen (DE)
(74) Vertreter: Valentin, Ekkehard, Dipl.-Ing.
(86) Internationale Anmeldenummer: PCT/EP2002/012541
(87) Internationale Veröffentlichungsnummer: WO 2003/045602

(56) Entgegenhaltungen:
- DE-A- 3 404 893
- DE-U- 8 711 281
- US-A- 2 526 010
- US-A- 3 062 465

## Beschreibung

Die Erfindung betrifft einen Greifer für Restbunde, die am Walzende aus aus Bandanlagen laufendem Restband wickelbar sind, wobei der Greifer über einer Bandanlage schwenkbar oder verfahrbar angeordnet ist.

Bei Nachwalzwerken, insbesondere bei Fein- und Weißbandwalzungen, werden Restbunde mit einer Austragvorrichtung vom Abwickel-Haspeldorn übemommen und einer Schrottverwertung zugeführt.

Der hierzu verwendete Greifer ist als Austragvorrichtung bekannt (DE 87 11 281.7 U1). Der Greifer ist über der Anlage schwenkbar oder verfahrbar angeordnet. Die Endpositionen sind hierbei der Abwickel-Haspeldorn sowie der Schrott-Container oder eine Restbund-Anlage. Das Restband wird in einem Abwickelhaspel zum Restbund aufgewickelt, wonach der Greifer den Restbund ergreift, dann der Haspeldom entspreizt wird, dann der Haspeldorn aus dem Restbund verfahren wird, der Restbund angehoben und der weiteren Verwertung zugeführt wird. Zu diesen Arbeitsgängen ist eine den Ablauf und die Wirtschaftlichkeit des Verfahrens bestimmende Zeit erforderlich, die bislang nicht gesenkt werden konnte. Da jede Zeiterspamis die Wirtschaftlichkeit der Gesamtanlage beeinflusst, ist der Zeit-Faktor von erheblicher Bedeutung.

Der Erfindung liegt die Aufgabe zugrunde, durch die Ausbildung des Greifers eine rationellere Arbeitsweise zu ermöglichen.

Die gestellte Aufgabe wird erfindungsgemäß dadurch gelöst, dass der Greifer neben seiner Funktion als Austragvorrichtung zusätzlich als Wickelvorrichtung ausgebildet ist. Dadurch kann ein bisheriger Schritt, nämlich das getrennte Wikkeln des Restbandes zu einem Restbund auf einem Haspeldom eliminiert werden, wodurch sich eine erhebliche Zeiterspamis ergibt. Aus diesem Grund arbeitet die Gesamtanlage wirtschaftlicher. So kann bei jedem Coil eine Zeit von 20 Sekunden eingespart werden, wodurch bei 5 Coils / h in einem 3-Schicht-Betrieb ca. 140 h / Jahr eingespart werden können. Anders betrachtet können aufgrund der Erfindung 140 Stunden an zusätzlicher Produktionszeit gewonnen werden.

Die Erfindung kann konstruktiv aufgrund verschiedener Gestaltungen verwirklicht werden. Eine vorteilhafte Ausgestaltung besteht darin, dass an der um eine parallel zur Haspeldomachse verlaufenden Schwenkachse ein Paar Greifarme gegeneinander schwenkbar gelagert sind, und an deren Endbereichen jeweils innen liegend eine Tragrolle und an einem Greifarm-Ende eine angetriebene Rolle und am gegenüberliegenden, anderen Greifarm-Ende eine Gegenrolle drehbar gelagert sind. Dadurch wird der Greifer nicht nur zur Austragvorrichtung sondern zusätzlich zur Wickelvorrichtung. Das Aufwickeln des Restbandes erfolgt daher nicht mehr auf dem Haspeldorn, sondern unmittelbar im Greifer. Diese Verlagerung des Aufwickelvorgangs in den Greifer bewirkt die genannte Zeitersparnis. Hierdurch kann z.B. ein Doppelspreizkopf-Abwickelhaspel früher geöffnet werden, der Restbund (auch wenn dieser noch zurückgewickelt wird) früher angehoben und somit das nächste Coil der Anlage früher zugeführt werden. Die Bundfolgezeit kann sich hierbei erheblich verkürzen, was zu der wirtschaftlicheren Nutzung der Gesamtanlage führt. Außerdem wird sichergestellt, dass der Restbund aufgewickelt werden kann und gleichzeitig der Haspeldorn entspreizt und vertikal verfahren werden kann. Die angetriebene Rolle fördert das Restband in die zangenförmige Tragvorrichtung und treibt gleichzeitig den Restbund an. Unmittelbar nachdem die Haspeldome aus dem Restbund verfahren sind, wird der Greifer mit dem Restbund angehoben und das nächste Coil kann auf Haspeldornmitte einfahren.

Für den Klemmvorgang des Greifers genügt es, dass die Tragrollen leerlaufend drehgelagert sind.

Eine weitere Ausgestaltung sieht vor, dass die Gegenrolle mit kleinerem Durchmesser als die zugeordnete angetriebene Rolle ausgebildet ist. Dadurch wird die Antriebskraft zum Transportieren, Führen und Biegen des Restbandes aufgebracht, wobei die Gegenrolle lediglich Biegearbeit übemimmt.

Die anzustrebende Konstellation für die Gegenrolle und die angetriebene Rolle wird dadurch unterstützt, dass das Schwenkgelenk für die schwenkbaren Greifarme in Betriebsstellung eine Ebene mit der Haspeldomachse bildet.

Diese Konstellation wird weiter dadurch unterstützt, dass die angetriebene Rolle um einen Winkelbetrag von 5° bis 10° vor der Ebene, in der die Haspeldomachse und die Schwenkachse des Greifarm-Paars in Betriebsstellung verlaufen, angeordnet ist.

Die Konstellation wird weiter dahingehend ausgenutzt, dass die Gegenrolle mit ihrer Drehachse zur angetriebenen Rolle mit einem Abstand zum momentanen Umfang des aufzuwickelnden Restbandes angeordnet ist. Der Vorteil ist dabei, dass das Anwachsen des Restbundes automatisch durch die Verstellung der Greifarme nach außen berücksichtigt werden kann.

Um diesen Abstand einzustellen und einzuhalten ist außerdem vorgesehen, dass die
Tragrollen mit ihrer Drehachse etwa jeweils am inneren Umfang eines Greifarms drehgelagert sind.

Demgegenüber ist weiter vorgesehen, dass die Gegenrolle und die angetriebene Rolle mit ihren Drehachsen jeweils etwa in der Mitte der Greifarm-Dicke drehgelagert sind.

Diese Bauweise wird noch dadurch ergänzt, dass die Gegenrolle und die angetriebene Rolle mit ihren Drehachsen jeweils am Ende des jeweiligen Greifarms in einem Enden-Zentrum drehgelagert sind.

In der Zeichnung ist ein Ausführungsbeispiel der Erfindung dargestellt, das nachstehend näher erläutert wird.

Die einzige Figur der Zeichnung zeigt eine Seitenansicht des Greifers mit Restbund.

Ein Restbund 1 soll aus einem Restband 2 gewickelt werden. Hierzu wird ein Greifer 3 eingesetzt, um am Walzende aus aus einer Bandanlage laufendem Restband 2 den Restbund 1 zu wickeln, wobei der Greifer 3 über einer Bandanlage schwenkbar oder verfahrbar ist.

Der Greifer 3 ist einmal in Betriebsstellung 13 und mit seinen Greifarmen 6, 7 aufgeschwenkt außer Betriebsstellung 13a gezeichnet.

Hierfür weist der Greifer 3 neben seiner Funktion als Austragvorrichtung 3a zusätzlich die Funktion einer Wickelvorrichtung 3b auf. Der Greifer 3 besitzt um eine parallel
zur Haspeldomachse 4 parallel verlaufende Schwenkachse 5 gegenläufig schwenkbare Greifarme 6 und 7. An den Endbereichen 6a und 7a der Greifarme 6 und 7 sind jeweils innen liegend eine Tragrolle 8 und an einem Greifarm-Ende 7b eine angetriebene Rolle 9 und am gegenüberliegenden, anderen Greifarm-Ende 6b eine Gegenrolle 10 drehbar gelagert. Die Tragrollen 8 sind leerlaufend drehgelagert und halten den Restbund 1 horizontal und vertikal.

Die Gegenrolle 10 ist mit kleinerem Durchmesser als die zugeordnete angetriebene Rolle 9 versehen. Die Anordnung der Tragrollen 8, der angetriebenen Rolle 9 und der Gegenrolle 10 ist derart getroffen, dass ein Schwenkgelenk 11 für die schwenkbaren Greifarme in Betriebsstellung eine Ebene 12 mit der Haspeldomachse 4 bildet. Die angetriebene Rolle 9 ist um einen Winkelbetrag von 5° bis 10° vor der Ebene 12, die die Haspeldomachse 4 und die Schwenkachse 5 des Greifarm-Paares 6, 7 in Betriebsstellung 13 bilden, angeordnet.

Die notwendige Freiheit des Restbandes 2 für die anwachsende Dicke des Restbundes 1 ergibt sich dadurch, indem die Gegenrolle 10 mit ihrer Drehachse 10a zur angetriebenen Rolle 9 mit einem Abstand 14 zum momentanen Umfang 15 des aufzuwickelnden Restbandes 2 angeordnet ist. Der Abstand 14 wird noch dadurch eingehalten, dass die Tragrollen 8 mit ihrer Drehachse 8a etwa jeweils am inneren Umfang 6c, 7c eines Greifarms 6 und 7 drehgelagert sind.

Die Gegenrolle 10 und die angetriebene Rolle 9 sind mit ihren Drehachsen 10a, 9a jeweils etwa in der Mitte der Greifarm-Dicke 16 drehgelagert.

Die Konstellation wird noch dadurch ergänzt, dass die Gegenrolle 10 und die angetrieben Rolle 9 mit ihren Drehachsen 10a, 9a jeweils am Ende 6b, 7b des jeweiligen Greifarms 6 oder 7 in einem Enden-Zentrum 17 drehgelagert sind.

### Bezugszeichenliste

- 1: Restbund
- 2: Restband
- 3: Greifer
- 3a: Austragvorrichtung
- 3b: Wickelvorrichtung
- 4: Haspeldomachse
- 5: Schwenkachse
- 6: Greifarm
- 6a: Endbereich d. Greifarms
- 6b: Greifarm-Ende
- 6c: innerer Umfang des Greifarms
- 7: Greifarm
- 7a: Endbereich d. Greifarms
- 7b: Greifarm-Ende
- 7c: innerer Umfang d. Greifarms
- 8: Tragrolle
- 8a: Drehachse d. Tragrolle
- 9: angetriebene Rolle
- 9a: Drehachse der angetriebenen Rolle
- 10: Gegenrolle
- 10a: Drehachse der Gegenrolle
- 11: Schwenkgelenk
- 12: Ebene der Haspeldomachse
- 13: Betriebsstellung
- 13a: außer Betriebsstellung
- 14: Abstand
- 15: momentaner Umfang
- 16: Greifarm-Dicke
- 17: Ende-Zentrum

## Patentansprüche

1. Greifer (3) für Restbunde (1), die am Walzende aus aus Bandanlagen laufendem Restband (2) wickelbar sind, wobei der Greifer über einer Bandanlage schwenkbar oder verfahrbar angeordnet ist,
**dadurch gekennzeichnet,**
**dass** der Greifer (3) neben seiner Funktion als Austragvorrichtung (3a) zusätzlich als Wickelvorrichtung (3b) ausgebildet ist.

2. Greifer nach Anspruch 1,
**dadurch gekennzeichnet,**
**dass** an der um eine parallel zur Haspeldornachse (4) verlaufenden Schwenk-achse (5) ein Paar Greifarme (6;7) gegeneinander schwenkbar gelagert sind, und an deren Endbereichen (6a;7a) jeweils innen liegend eine Tragrolle (8) und an einem Greifarm-Ende (7b) eine angetriebene Rolle (9) und am gegenüberliegenden, anderen Greifarm-Ende (6b) eine Gegenrolle (10) drehbar gelagert sind.

3. Greifer nach einem der Ansprüche 1 oder 2,
**dadurch gekennzeichnet,**
**dass** die Tragrollen (8) leerlaufend drehgelagert sind.

4. Greifer nach einem der Ansprüche 1 bis 3,
**dadurch gekennzeichnet,**
**dass** die Gegenrolle (10) mit kleinerem Durchmesser als die zugeordnete angetriebene Rolle (9) ausgebildet ist.

5. Greifer nach einem der Ansprüche 2 bis 4,
**dadurch gekennzeichnet,**
**dass** das Schwenkgelenk (11) für die schwenkbaren Greifarme (6;7) in Betriebsstellung (13) eine Ebene (12) mit der Haspeldomachse (4) bildet.

6. Greifer nach einem der Ansprüche 1 bis 5,
**dadurch gekennzeichnet,**
**dass** die angetriebene Rolle (9) um einen Winkelbetrag von 5° bis 10° vor der Ebene (12), in der die Haspeldomachse (4) und die Schwenkachse (5) des Greifarmpaars (6;7) in Betriebsstellung (13) verlaufen, angeordnet ist.

7. Greifer nach einem der Ansprüche 1 bis 6,
**dadurch gekennzeichnet,**
**dass** die Gegenrolle (10) mit ihrer Drehachse (10a) zur angetriebenen Rolle (9) mit einem Abstand (14) zum momentanen Umfang (15) des aufzuwickelnden Restbandes (2) angeordnet ist.

8. Greifer nach einem der Ansprüche 1 bis 7,
**dadurch gekennzeichnet,**
**dass** die Tragrollen (8) mit ihrer Drehachse (8a) etwa jeweils am inneren Umfang (6c; 7c) eines Greifarms (6;7) drehgelagert sind.

9. Greifer nach einem der Ansprüche 1 bis 8,
**dadurch gekennzeichnet,**
**dass** die Gegenrolle (10) und die angetriebene Rolle (9) mit ihren Drehachsen (10a, 9a) jeweils etwa in der Mitte der Greifarm-Dicke (16) drehgelagert sind.

10. Greifer nach einem der Ansprüche 1 bis 9,
**dadurch gekennzeichnet,**
**dass** die Gegenrolle (10) und die angetriebene Rolle (9) mit ihren Drehachsen (10a; 9a) jeweils am Ende (6b; 7b) des jeweiligen Greifarms (6; 7) in einem Enden-Zentrum (17) drehgelagert sind.

## Claims

1. Gripper (3) for residual coils (1) which at the end of rolling can be wound from residual strip (2) running from strip processing plants, wherein the gripper is arranged to be pivotable or movable over a strip processing plant, **characterised in that** the gripper (3) is constructed, apart from its function as delivery device (3a), additionally as a winding device (3b).

2. Gripper according to claim 1, **characterised in that** a pair of gripper arms (6; 7) are mounted to be pivotable relative to one another about a pivot axis (5) extending parallel to the coiler mandrel axis (4), a respective support roller (8) being rotatably mounted at the end regions (6a; 7a) of the gripper arms at the inside, a driven roller (9) being rotatably mounted at one gripper arm end (7b) and a counter-roller (10) being rotatably mounted at the other, opposite gripper arm end (6b).

3. Gripper according to one of claims 1 and 2, **characterised in that** the support rollers (8) are rotatably mounted for idle running.

4. Gripper according to one of claims 1 to 3, **characterised in that** the counter-roller (10) is formed with a smaller diameter than the associated driven roller (9).

5. Gripper according to one of claims 2 to 4, **characterised in that** the pivot joint (11) for the pivotable gripper arm (6; 7) forms, in the operational setting (13), one plane (12) with the coiler mandrel axis (4).

6. Gripper according to one of claims 1 to 5, **characterised in that** the driven roller (9) is arranged, by an angular amount of 5° to 10°, in front of the plane (12) in which the coiler mandrel axis (4) and the pivot axis (5) of the gripper arm pair (6; 7) extend in operational setting (13).

7. Gripper according to one of claims 1 to 6, **characterised in that** the counter-roller (10) is arranged with its rotational axis (10a) relative to the driven roller (9) at a spacing (14) from the instantaneous circumference (15) of the residual strip (2) to be wound up.

8. Gripper according to one of claims 1 to 7, **characterised in that** the carrier rollers (8) are each rotatably mounted by their rotational axis (8) approximately at the inner circumference (6c; 7c) of a gripper arm (6; 7).

9. Gripper according to one of claims 1 to 8, **characterised in that** the counter-roller (10) and the driven roller (9) are each rotatably mounted with their rotational axes (10a, 9a) approximately in the centre of the gripper arm thickness (16).

10. Gripper according to one of claims 1 to 9, **characterised in that** the counter-roller (10) and the driven roller (9) are each rotatably mounted with their rotational axes (10a; 9a) at the end (6b; 7b) of the respective gripper arm (6; 7) in an end centre (17).

## Revendications

1. Grappin (3) pour les bobines résiduelles (1) qui peuvent être enroulées à partir de bande résiduelle (2) sortant du laminoir, le grappin pouvant être pivoté ou étant disposé de manière mobile au-dessus d'une installation à bandes, **caractérisé en ce que** le grappin (3) est prévu, outre pour sa fonction de dispositif d'évacuation (3a), également comme dispositif de bobinage (3b).

2. Grappin selon la revendication 1, **caractérisé en ce que** deux bras de prise (6, 7) sont disposés sur l'axe de pivotement (5) s'étendant parallèlement à l'axe (4) du mandrin de bobinage de manière à pivoter l'un par rapport à l'autre et qui présentent, au niveau de la zone de l'extrémité (6a, 7a) à chaque fois à l'intérieur, un rouleau support (8) et, en une extrémité (7b) du bras de prise un rouleau (9) entraîné et en l'autre extrémité (6b) du bras de prise opposé un contre-rouleau (10), rotatifs.

3. Grappin selon l'une quelconque des revendications 1 ou 2, **caractérisé en ce que** les rouleaux support (8) sont disposés de manière à pouvoir tourner à vide.

4. Grappin selon l'une quelconque des revendications 1 à 3, **caractérisé en ce que** le contre-rouleau (10) est réalisé avec un diamètre plus petit que le rouleau (9) entraîné qui lui est associé.

5. Grappin selon l'une quelconque des revendications 2 à 4, **caractérisé en ce que** l'articulation pivotante (11) pour les bras de prise (6, 7) pivotants forme, en position de fonctionnement (13) un plan (12) avec l'axe (4) du mandrin de bobinage.

6. Grappin selon l'une quelconque des revendications 1 à 5, **caractérisé en ce que** le rouleau (9) entraîné est disposé, en formant un angle de 5° à 10°, devant le plan (12) dans lequel s'étendent l'axe (4) du mandrin de bobinage et l'axe (5) de pivotement de la paire de bras de grappin (6, 7) en position de fonctionnement (13).

7. Grappin selon l'une quelconque des revendications 1 à 6, **caractérisé en ce que** le contre-rouleau (10) est disposé avec son axe de rotation (10a) par rapport au rouleau (9) entraîné à une distance (14) correspondant à la périphérie (15) temporaire de la bande résiduelle (2) à bobiner.

8. Grappin selon l'une quelconque des revendications 1 à 7, **caractérisé en ce que** les rouleaux support (8) sont disposés de manière rotative avec leur axe de rotation (8a) à chaque fois à la périphérie intérieure (6c, 6d) d'un bras de grappin (6, 7).

9. Grappin selon l'une quelconque des revendications 1 à 8, **caractérisé en ce que** le contre-rouleau (10) et le rouleau (9) entraîné sont disposés de manière rotative avec leurs axes de rotation (10a, 9a) à chaque fois environ au centre de l'épaisseur (16) du bras de prise.

10. Grappin selon l'une quelconque des revendications 1 à 9, **caractérisé en ce que** le contre-rouleau (10) et le rouleau (9) entraîné sont disposés de manière rotative avec leurs axes de rotation (10a, 9a) à chaque fois en l'extrémité (6b, 7b) de chaque bras de prise (6, 7) au niveau d'un centre (17) de l'extrémité.
